# EUROPÄISCHE PATENTSCHRIFT

(11) **EP 3 034 313 B1**
(45) Veröffentlichungstag und Bekanntmachung des Hinweises auf die Patenterteilung: **11.10.2017**
(21) Anmeldenummer: 15200357.0
(22) Anmeldetag: 16.12.2015
(51) Int. Cl.: B42C 9/02

(54) **VERFAHREN UND VORRICHTUNG ZUM ANBRINGEN VON ABSCHNITTEN EINES HINTERKLEBEMATERIALS AN DEN RÜCKEN EINES BUCHBLOCKS**
METHOD AND DEVICE FOR APPLYING SECTIONS OF A STICKY BACK MATERIAL TO THE BACK OF A BOOK BLOCK
PROCEDE ET DISPOSITIF D'APPLICATION DE SECTIONS D'UN MATERIAU ADHESIF ARRIERE SUR LE DOS D'UN BLOC DE LIVRE

(30) Priorität: 19.12.2014 CH 20012014
(43) Veröffentlichungstag der Anmeldung: 22.06.2016
(73) Patentinhaber: Müller Martini Holding AG, 6052 Hergiswil (CH)
(72) Erfinder: Müller, Hans, 97922 Lauda-Königshofen (DE)

(56) Entgegenhaltungen:
- DE-A1-102013 004 497

## Beschreibung

Die Erfindung betrifft ein Verfahren nach dem Oberbegriff des Anspruchs 1 zum Anbringen von Abschnitten eines Hinterklebematerials an den Rücken eines Buchblocks. Der Buchblock wird in einer Buchfertigungsstraße in einer Förderrichtung transportiert und der Rücken des Buchblocks mit einem Klebstoff versehen. Nacheinander werden die Abschnitte des Hinterklebematerials mittels zumindest eines Fördermittels an den mit dem Klebstoff versehenen Rücken des Buchblocks angebracht.

Die Erfindung betrifft weiterhin eine Vorrichtung nach dem Oberbegriff des Anspruchs 7 zum Anbringen von Abschnitten eines Hinterklebematerials an den Rücken des Buchblocks, mit einer Fördereinrichtung zum in einer Förderrichtung erfolgenden Transport des Buchblocks durch eine Buchfertigungsstraße, einer Beleimeinrichtung zum Aufbringen des Klebstoffs auf den Rücken des Buchblocks, zumindest einer Hinterklebestation mit zumindest einer Zuführeinrichtung für das Hinterklebematerial sowie zumindest einer Schneideinrichtung zum Ablängen der Abschnitte des Hinterklebematerials entsprechend einer Dicke des Rückens des jeweiligen Buchblocks und mit zumindest einem zum Anbringen der Abschnitte des Hinterklebematerials an den mit Klebstoff versehenen Rücken des Buchblocks ausgebildeten Fördermittel.

Die Erfindung betrifft ferner eine Buchfertigungsstraße nach Anspruch 16.

Ein wesentlicher Schritt bei der Herstellung von Büchern aus Buchblocks ist das sogenannte Hinterkleben, bei dem an den Rücken des Buchblocks ein zumeist streifenförmiges Verstärkungsmaterial aus Molton, Gaze oder reißfestem Papier (Kraft- oder Krepppapier) angebracht wird, um eine Verfestigung des Rückens und damit eine Formstabilität des späteren Buches über dessen Lebensdauer zu gewährleisten. Eine zusätzliche Verstärkung des Rückens kann durch vorgängiges Aufbringen von Gaze erreicht werden, welche in einem den Rücken an den beiden Längsseiten überragenden Bereich gemeinsam mit den dort ebenfalls angebrachten, sogenannten Vorsatzbogen eine Scharnierfunktion zwischen dem Buchrücken und dem Einband übernimmt. Bei der Fertigung von Büchern mit festem Einband (hardcover) wird beim Hinterkleben auch ein sogenanntes Kapitalband, d.h. ein farbiges Bändchen, an der Ober- und Unterkante des Buchblocks angebracht, welches den Übergang vom Buchblock zum Einband schmückend abdeckt.

Aus der DE102013004497 A1, die den Oberbegriff des Anspruchs 1 offenbart, sind ein Verfahren und eine entsprechende Vorrichtung zum maschinellen Hinterkleben und Kapitalen aufeinanderfolgender Buchblocks mit unterschiedlichen Rückenlängen bekannt. Bei diesem Verfahren werden nacheinander zwei Abschnitte eines Hinterklebematerials einander überlappend an den Rücken eines Buchblocks angebracht, wobei der Rücken zunächst beleimt und die beiden Abschnitte nacheinander in separaten Hinterklebestationen an den Rücken des Buchblocks angebracht und abschließend angedrückt werden. Dabei erfolgt zunächst ein erster Klebstoffauftrag auf den Teil des Rückens, an den der erste Abschnitt des Hinterklebematerials angebracht werden soll. Nach Anbringen dieses ersten Abschnitts an den mit Klebstoff versehenen Teil des Rückens wird der restliche Teil des Rückens sowie ein Überlappungsbereich des bereits an den Rücken angebrachten Abschnitts des Hinterklebematerials mit Klebstoff versehen, bevor der zweite Abschnitt des Hinterklebematerials an den Rücken des Buchblocks und im Überlappungsbereich an den ersten Abschnitt des Hinterklebematerials angebracht wird. Durch dieses gestaffelte Auftragen des Klebstoffs und das unmittelbar darauf erfolgende Abdecken des mit Klebstoff versehenen Bereichs mit dem entsprechenden Abschnitt des Hinterklebematerials kann ein Verschmutzen der Vorrichtung vermieden und damit ein weitgehend störungsfreier Betrieb der Vorrichtung gewährleistet werden. An die Bahn des Hinterklebematerials kann zudem jeweils ein Kapitalband angeklebt werden, bevor die entsprechenden Abschnitte von dieser Bahn abgetrennt und an den mit Klebstoff versehenen Rücken des Buchblocks angebracht werden. Bezüglich der Ausbildung einer Zuführeinrichtung des Hinterklebematerials zu den beiden Hinterklebestationen und insbesondere zur Ausbildung von Fördermitteln zum Anbringen der Abschnitte des Hinterklebematerials an den Rücken des Buchblocks schweigt die DE102013004497 A1.

In der EP2269836 A2 werden ein Verfahren und eine Vorrichtung zum maschinellen Hinterkleben bzw. Kapitalen der Rücken von Buchblocks in einer mit einer einzigen Hinterklebestation ausgestatteten Buchfertigungsstraße beschrieben. Dabei werden zumindest zwei Abschnitte von Hinterklebematerialien, nämlich ein den gesamten Rücken des Buchblocks abdeckender Abschnitt des Hinterklebematerials und ein letzteren an den Längsseiten überragender Gazestreifen, miteinander zu einem gemeinsamen Hinterklebekomplex verbunden, welcher als Ganzes an den beleimten Buchblockrücken angebracht und angedrückt wird. Die Vorrichtung weist zumindest zwei Zuführeinrichtungen zum Bereitstellen unterschiedlicher Hinterklebematerialien an einem mit Saugelementen versehenen Fördermittel auf, wobei die Saugelemente zwischen den jeweiligen Übergabestellen der Zuführeinrichtungen zum Fördermittel und dem Rücken des Buchblocks bewegt werden.

Zur raschen Anpassung des Hinterklebekomplexes an unterschiedliche Rückenlängen nacheinander zu hinterklebender Buchblocks können diese Zuführeinrichtungen so gegeneinander verschoben werden, dass sich die Abschnitte des Hinterklebematerials im Hinterklebekomplex derart überlappen, dass der resultierende Hinterklebekomplex der Rückenlänge des jeweiligen Buchblocks entspricht. Nachteilig daran ist die ungünstige Zugänglichkeit zu den Stellen der Hinterklebestation, an denen die gegenseitige Verschiebung der Zuführeinrichtungen erfolgen soll. Zudem müssen auch die Speichereinrichtungen für die unterschiedlichen Hinterklebematerialien in zueinander verschiebbaren Positionen angebracht werden, was eine ergonomische Beschickung derselben verunmöglicht. Ferner ist der Zugang zu den jeweiligen Beleimeinrichtungen bzw. deren Leimauftragsdüsen durch die Platzverhältnisse sehr eingeschränkt und die Entsorgung des Seitenbeschnittes des Hinterklebematerials erschwert. Ein weiterer Nachteil liegt in der relativ grossen Anzahl von Klebstellen, an denen die einzelnen Hinterklebematerialien zum Hinterklebekomplex verbunden werden müssen. Bei jeder Klebstelle und insbesondere beim Ankleben des Gazestreifens besteht die Möglichkeit einer Verschmutzung der Vorrichtung, was zu einer Störung des Betriebs der Buchfertigungsstraße führen kann.

Die EP1894739B1 offenbart ebenfalls eine Vorrichtung zum Hinterkleben und Kapitalen der Rücken von Buchblocks in einer Buchfertigungsstraße. Dabei wird das Hinterklebematerial mit einer einzigen Zuführeinrichtung zur Buchfertigungsstraße transportiert, dort abgelängt, d.h. entsprechend der Dicke des Rückens des jeweiligen Buchblocks zugeschnitten, und mittels eines Saugelements eines Fördermittels an den Rücken des jeweiligen Buchblocks angebracht. Dazu wird das Saugelement zunächst in eine Aufnahmeposition geschwenkt, in der es einen zuvor entsprechend abgelängten Abschnitt des Hinterklebematerials ansaugt und diesen Abschnitt durch eine Schwenkbewegung in eine Abgabeposition zum Rücken des Buchblocks transportiert.

Vor dem Hintergrund dieser bekannten Technik besteht die Aufgabe der Erfindung darin, ein den vielfältigen Anforderungen des aufeinanderfolgenden Fertigens von Büchern mit unterschiedlichem Format und/oder Inhalt gerecht werdendes, flexibles Verfahren sowie eine entsprechende Vorrichtung zum Hinterkleben über den gesamten Formatbereich einer Buchfertigungsstraße bereitzustellen. Die Vorrichtung soll bei guter Zugänglichkeit und komfortabler Bedienbarkeit eine kompakte und kostengünstige Bauweise aufweisen, während das Verfahren einen störungsfreien Betrieb ohne das Erfordernis manueller Eingriffe beim Formatwechsel gewährleisten soll.

Die Aufgabe wird durch ein Verfahren nach Anspruch 1 und durch eine Vorrichtung nach Anspruch 7 gelöst. Weiterhin trägt eine Buchfertigungsstraße nach Anspruch 16 zur Lösung der Aufgabe bei. Vorteilhafte Ausführungsformen sind Gegenstände der jeweiligen Unteransprüche.

Beim gattungsgemäßen Anbringen von Abschnitten eines Hinterklebematerials an den Rücken eines Buchblocks wird letzterer in einer Buchfertigungsstraße in einer Förderrichtung transportiert und sein Rücken mit einem Klebstoff versehen. Danach werden die Abschnitte des Hinterklebematerials mittels zumindest eines Fördermittels nacheinander an den mit dem Klebstoff versehenen Rücken des Buchblocks angebracht.

Erfindungsgemäß wird zunächst der Rücken des Buchblocks in einem einzigen Auftragsvorgang über seine gesamte Rückenlänge mit dem Klebstoff versehen. Danach wird ein erster Abschnitt oder ein erster Abschnitt und zumindest ein weiterer Abschnitt des Hinterklebematerials von einem ersten Fördermittel und anschliessend zumindest ein zweiter Abschnitt oder ein zweiter Abschnitt und zumindest ein weiterer Abschnitt des Hinterklebematerials von einem zweiten Fördermittel einander überlappend an den mit dem Klebstoff versehenen Rücken des Buchblocks angebracht.

Aufgrund dieses durchgängigen Leimauftrags über die gesamte Rückenlänge kann gegenüber dem Stand der Technik ein zweiter Beleimvorgang und eine komplette Beleimeinrichtung eingespart und somit ein effizienterer Verfahrensablauf sowie eine kompakte, kostengünstige Bauweise realisiert werden. Das einander überlappende Anbringen der Abschnitte des Hinterklebematerials ermöglicht die Abdeckung eines größeren Formatbereichs und damit auch ein flexibleres Verfahren als mit aneinander anliegenden Abschnitten. Durch die Verwendung von zwei separaten Fördermitteln zum Anbringen der Abschnitte kann vorteilhaft eine gute Zugänglichkeit zu den Zuführeinrichtungen gewährleistet werden.

Nach einer vorteilhaften Ausführungsform des Verfahrens werden die Abschnitte des Hinterklebematerials mit den Fördermitteln derart am Rücken des Buchblocks positioniert, dass die zumindest zwei einander überlappenden Abschnitte den Rücken des Buchblocks vollständig bedecken.

Nach einer weiteren Ausführungsform des Verfahrens wird vom ersten Fördermittel ein erster Abschnitt des Hinterklebematerials und vom zweiten Fördermittel ein zweiter Abschnitt des Hinterklebematerials an den mit dem Klebstoff versehenen Rücken des Buchblocks angebracht. Zudem wird zwischen dem ersten und dem zweiten Abschnitt zumindest ein weiterer Abschnitt des Hinterklebematerials vom ersten Fördermittel gemeinsam mit dem ersten Abschnitt und überlappend zum ersten Abschnitt und/oder ein weiterer Abschnitt des Hinterklebematerials vom zweiten Fördermittel gemeinsam mit dem zweiten Abschnitt und überlappend zum zweiten Abschnitt an den Rücken des Buchblocks angebracht. Dabei wird jeder nachfolgend an den Rücken des Buchblocks anzubringende Abschnitt des Hinterklebematerials überlappend zu einem bereits vorgängig an den Rücken des Buchblocks angebrachten Abschnitt angebracht. Die jeweils am Rücken des Buchblocks angebrachten Abschnitte bedecken diesen über seine Rückenlänge vollständig.

Gegenüber der Verwendung von lediglich zwei Abschnitten des Hinterklebematerials kann der abzudeckenden Formatbereich durch Anbringen zumindest eines weiteren Abschnitte des Hinterklebematerials deutlich vergrößert werden. Zudem kann dieser weitere Abschnitt vorteilhaft wahlweise vom ersten und/oder vom zweiten Fördermittel angebracht werden. Schließlich ist je nach Ausgestaltung der Hinterklebestationen und der Fördermittel auch die Bereitstellung eines weiteren Abschnitts oder auch mehrerer weiterer Abschnitte pro Fördermittel möglich.

Nach einer weiteren Ausführungsform des Verfahrens weisen die Fördermittel jeweils zumindest ein Saugelement mit einem ersten Segment und mit zumindest einem zweiten Segment auf, wobei mit dem ersten Segment des ersten Fördermittels der erste Abschnitt des Hinterklebematerials und mit dem ersten Segment des zweiten Fördermittels der zweite Abschnitt des Hinterklebematerials an den Rücken des Buchblocks angebracht werden, während mit dem jeweils zumindest einen, zweiten Segment der Saugelemente kein weiterer Abschnitt des Hinterklebematerials an den Rücken des Buchblocks angebracht wird. Dabei ist oder wird das zumindest eine, zweite Segment gegenüber dem ersten Segment jeweils derart versetzt, dass eine Kontaktfläche des ersten Segments den Rücken des Buchblocks berührt, während eine Kontaktfläche des zweiten Segments vom Rücken des Buchblocks beabstandet ist. Dabei bedeutet "Berühren", dass die jeweilige Kontaktfläche den Rücken des Buchblocks mit dem von ihr gehaltenen Abschnitt des Hinterklebematerials berührt, wobei "beabstandet" bedeutet, dass die jeweilige Kontaktfläche nicht mit dem auf dem Rücken des Buchblocks aufgetragenen Klebstoff in Kontakt kommt.

Aufgrund der beabstandeten Positionierung der Kontaktfläche des zweiten Segments vom Rücken des Buchblocks kann der Bereich des Rückens des Buchblocks, der zwar beleimt aber nicht mit einem Abschnitt des Hinterklebematerials bedeckt ist, dennoch nicht mit Klebstoff verschmutzt werden, wodurch ein störungsfreier Betrieb der Vorrichtung gewährleistet ist.

Nach einer weiteren Ausführungsform des Verfahrens wird das Hinterklebematerial für den ersten Abschnitt sowie das Hinterklebematerial für den zumindest einen weiteren Abschnitt einander überlappend zum ersten Fördermittel und/oder das Hinterklebematerial für den zweiten Abschnitt sowie das Hinterklebematerial für den zumindest einen weiteren Abschnitt einander überlappend zum zweiten Fördermittel zugeführt.

Mit diesem Verfahren können die Abschnitte des Hinterklebematerials auf einfache Weise einander überlappend an den Rücken des Buchblocks angebracht werden.

Nach einer weiteren Ausführungsform des Verfahrens werden während oder nach dem Anbringen von Abschnitten eines Hinterklebematerials an den Rücken eines ersten Buchblocks in der Buchfertigungsstraße an den Rücken eines weiteren Buchblocks ebenfalls Abschnitte eines Hinterklebematerials angebracht, wobei der Rücken des weiteren Buchblocks eine gegenüber dem Rücken des ersten Buchblocks unterschiedliche Rückenlänge besitzt und wobei die Fördermittel in der oder entgegen der Förderrichtung derart gegeneinander verschoben werden, dass nach Abarbeitung der Schritte Beleimen des vollständigen Rückens und Anbringen eines ersten Abschnitts oder eines ersten Abschnitts und zumindest eines weiteren Abschnitts und anschließendem Anbringen zumindest eines zweiten Abschnitts oder eines zweiten Abschnitts und zumindest eines weiteren Abschnitts des Hinterklebematerials, der erste Abschnitt des Hinterklebematerials sowie der zweite Abschnitt des Hinterklebematerials oder der erste Abschnitt und zumindest ein weiterer Abschnitt des Hinterklebematerials sowie der zweite Abschnitt und zumindest ein weiterer Abschnitt des Hinterklebematerials jeweils einander überlappend den Rücken des weiteren Buchblocks vollständig bedecken.

Auf diese Weise können vorteilhaft unmittelbar nacheinander Buchblocks mit unterschiedlichem Format ohne manuellen Eingriff gefertigt werden.

Eine gattungsgemäße Vorrichtung zum Anbringen von Abschnitten eines Hinterklebematerials an den Rücken eines Buchblocks mit einer Fördereinrichtung zum in einer Förderrichtung erfolgenden Transport des Buchblocks durch eine Buchfertigungsstraße, einer Beleimeinrichtung zum Aufbringen eines Klebstoffs auf den Rücken des Buchblocks, zumindest einer Hinterklebestation mit zumindest einer Zuführeinrichtung für das Hinterklebematerial sowie zumindest einer Schneideinrichtung zum Ablängen der Abschnitte des Hinterklebematerials entsprechend einer Dicke des Rückens des jeweiligen Buchblocks und mit zumindest einem zum Anbringen der Abschnitte des Hinterklebematerials an den mit Klebstoff versehenen Rücken des Buchblocks ausgebildeten Fördermittel, weist erfindungsgemäss und in Förderrichtung hintereinander angeordnet eine einzige Beleimeinrichtung zum Auftragen des Klebstoffs auf den Rücken des Buchblocks und über seine gesamte Rückenlänge, ein erstes Fördermittel zum Anbringen eines ersten Abschnitts oder eines ersten Abschnitts und zumindest eines weiteren Abschnitts des Hinterklebematerials und zumindest ein zweites Fördermittel zum gegenüber dem ersten Abschnitt oder gegenüber dem ersten Abschnitt und dem zumindest einen weiteren Abschnitt überlappenden Anbringen zumindest eines zweiten Abschnitts oder eines zweiten Abschnitts und zumindest eines weiteren Abschnitts des Hinterklebematerials an den mit Klebstoff versehenen Rücken des Buchblocks auf.

Da die Vorrichtung nur eine einzige Beleimeinrichtung zum Auftragen des Klebstoffs auf den gesamten Rücken des Buchblocks aufweist, kann gegenüber dem Stand der Technik eine komplette Beleimeinrichtung eingespart und somit eine kompakte und kostengünstige Bauweise realisiert werden. Aufgrund der Anordnung von zumindest zwei separaten Fördermitteln können die Abschnitte des Hinterklebematerials einander überlappend an den Rücken des Buchblocks angebracht werden, wodurch mit dieser Vorrichtung vorteilhaft ein größerer Formatbereich von Buchblocks verarbeitet werden kann. Zudem kann durch die Verwendung von zumindest zwei separaten Fördermitteln eine verbesserte Zugänglichkeit zu den Zuführeinrichtungen gewährleistet werden.

Nach einer Ausführungsform der Vorrichtung weisen die Fördermittel jeweils ein Saugelement mit einem ersten und mit zumindest einem zweiten Segment zur Aufnahme, zum vorübergehenden Halten und zum Abgeben jeweils eines Abschnitts des Hinterklebematerials auf. Dabei erfolgt das Halten des jeweils einen Abschnitts bei dessen Transport von der Hinterklebestation zum Rücken des Buchblocks.

Mit derartigen, mit zumindest zwei Segmenten ausgestatteten Saugelementen können die Abschnitte des Hinterklebematerials jeweils einzeln an den Rücken des Buchblocks angebracht werden, so dass mit jeder Hinterklebestation wahlweise ein oder mehrere Abschnitte verarbeitet werden können.

Nach einer weiteren Ausführungsform der Vorrichtung weisen das erste Segment eine erste Kontaktfläche zum Rücken des Buchblocks und das zumindest eine, zweite Segment eine zweite Kontaktfläche zum Rücken des Buchblocks auf, wobei das zumindest eine, zweite Segment gegenüber dem ersten Segment derart versetzbar ausgebildet ist, dass die Kontaktfläche des ersten Segments den Rücken des Buchblocks berührt, während eine Kontaktfläche des zweiten Segments vom Rücken des Buchblocks beabstandet ist.

Aufgrund der beabstandeten Positionierung der Kontaktfläche des zweiten Segments vom Rücken des Buchblocks kann der Bereich des Rückens des Buchblocks, der zwar beleimt aber nicht mit einem Abschnitt des Hinterklebematerials bedeckt ist, dennoch nicht mit Klebstoff verschmutzt werden, wodurch ein störungsfreier Betrieb der Vorrichtung gewährleistet ist.

Nach einer weiteren Ausführungsform der Vorrichtung ist am Saugelement jeweils ein Aktor zum Versetzen des zumindest einen, zweiten Segments gegenüber dem ersten Segment angeordnet.

Die Aktoren sind ein Bindeglied der Vorrichtung mit einer Maschinensteuerung, welche die Tandem-Hinterklebestation in Abhängigkeit des Formats des jeweils zu verarbeitenden Buchblocks steuert. Mit der Maschinensteuerung werden zumindest mittels der Aktoren die im Einsatz stehenden Zuführeinrichtungen, die Position der versetzbaren Segmente und auch aktive Bohrungssysteme zur Beaufschlagung mit Luft/Vakuum gesteuert. Die Hinterklebestation wird nach solchen Ausbildungen demnach vollständig automatisierbar. Es kann somit gefertigt werden, ohne dass ein Anlagenbediener händisch einzugreifen hat.

Nach einer weiteren Ausführungsform der Vorrichtung, ausgerüstet mit dem oben beschriebenen Fördermittel, ist das Saugelement gegen ein sich vom Saugelement unterscheidendes, anderes Saugelement austauschbar am jeweiligen Fördermittel angeordnet.

Auf diese Weise kann das Saugelement vorteilhaft an eine unterschiedliche Breite der Bahn des Hinterklebematerials angepasst werden.

Nach einer weiteren Ausführungsform der Vorrichtung mit dem vorangehend beschriebenen Fördermittel ist zumindest ein erstes und/oder zweites Segment gegen ein sich vom ersten und/oder zweiten Segment unterscheidendes, anderes Segment austauschbar am jeweiligen Saugelement angeordnet.

Analog zu vorher beschriebenen Vorteil kann damit das erste und/oder das zumindest eine zweite Segment vorteilhaft an eine unterschiedliche Breite der Bahn des Hinterklebematerials angepasst werden.

Nach einer weiteren Ausführungsform der Vorrichtung sind stromauf des ersten Fördermittels und/oder stromauf des zweiten Fördermittels zumindest zwei Zuführeinrichtungen für das Hinterklebematerial angeordnet und in Förderrichtung derart zueinander versetzt, dass das Hinterklebematerial für den ersten Abschnitt sowie das Hinterklebematerial für den zumindest einen weiteren Abschnitt einander überlappend zum ersten Fördermittel zuführbar ist und/oder das Hinterklebematerial für den zweiten Abschnitt sowie das Hinterklebematerial für den zumindest einen weiteren Abschnitt einander überlappend zum zweiten Fördermittel zuführbar ist.

Aufgrund dieser Ausbildung der Vorrichtung können die Abschnitte des Hinterklebematerials auf einfache Weise einander überlappend am Rücken des Buchblocks angebracht werden.

Nach einer weiteren Ausführungsform der Vorrichtung bilden zumindest zwei in der Förderrichtung des Buchblocks durch die Buchfertigungsstraße hintereinander angeordnete Hinterklebestationen eine gemeinsame Tandem-Hinterklebestation mit jeweils zumindest einer Zuführeinrichtung zur Bereitstellung der Abschnitte des Hinterklebematerials.

Mit zwei derart angeordneten Hinterklebestationen kann ein überlappendes Anbringen der Abschnitte des Hinterklebematerials an den Rücken des jeweiligen Buchblocks und damit die Verarbeitung von Buchblocks mit unterschiedlichen Rückenlängen realisiert werden. Zudem kann durch diese Anordnung der Hinterklebestationen eine gute Zugänglichkeit zu den Zuführeinrichtungen gewährleistet werden.

Nach einer weiteren Ausführungsform der Vorrichtung sind den Fördermitteln jeweils zwei Zuführeinrichtungen für das Hinterklebematerial zugeordnet, wobei jeweils die zweite Zuführeinrichtung je nach Format des mit Abschnitten eines Hinterklebematerials zu versehenden Buchblocks mittels einer Maschinensteuerung zuschaltbar ist.

Mit der Maschinensteuerung kann die Vorrichtung automatisch auf ein aufeinanderfolgendes Fertigen von Büchern mit unterschiedlichem Format und/oder Inhalt eingestellt werden, d.h. es können von Buchblock zu Buchblock Veränderungen vorgenommen werden.

Besonders vorteilhaft ist eine Buchfertigungsstraße, die mit einer Vorrichtung nach einer der vorangehend beschriebenen Ausführungsformen ausgerüstet ist. Mit einer derartigen Buchfertigungsstraße kann eine industrielle Buchfertigung realisiert werden.

Vorangehend beschriebene Saugelemente sind in den erfindungsgemäßen Verfahren verwendbar und können in bestehende Vorrichtungen zum Anbringen von Abschnitten eines Hinterklebematerials an den Rücken eines Buchblocks in einer Buchfertigungsstraße nachgerüstet werden. Dabei ermöglichen die Saugelemente ein automatischen Anbringen von an das Format des aktuell zu verarbeitenden Buchblocks angepassten Abschnitten eines Hinterklebematerials an den Rücken des jeweiligen Buchblocks.

### BESCHREIBUNG DER FIGUREN:

- Fig. 1: zeigt eine perspektivische Darstellung einer Buchfertigungsstraße im Bereich einer Tandem-Hinterklebestation.
- Fig. 1A: zeigt im Schnitt eine Fördereinrichtung für Buchblocks sowie eine rechte bzw. eine linke Hinterklebestation mit jeweils einem Fördermittel für Abschnitte einer Hinterklebematerialbahn, mit jeweils einer Abzugs- und einer Schneideinrichtung.
- Fig. 2: zeigt perspektivisch die rechte Hinterklebestation.
- Fig. 2A: zeigt perspektivisch die linke Hinterklebestation.
- Fig. 3: zeigt perspektivisch die Tandem-Hinterklebestation mit zwei an den Rücken eines Buchblocks anzubringenden Abschnitten eines Hinterklebematerials.
- Fig. 4: zeigt perspektivisch die Tandem-Hinterklebestation mit drei an den Rücken des Buchblocks anzubringenden Abschnitten des Hinterklebematerials.
- Fig. 5: zeigt perspektivisch die Tandem-Hinterklebestation mit vier an den Rücken des Buchblocks anzubringenden Abschnitten des Hinterklebematerials.
- Fig. 6: zeigt perspektivisch das Fördermittel der rechten Hinterklebestation, auf dessen detaillierte Darstellung der Übersicht halber beispielsweise in Fig. 2 verzichtet wurde, wobei mit einem Saugelement zwei Abschnitte des Hinterklebematerials einander überlappend an den Buchblock angebracht werden.
- Fig. 7: zeigt perspektivisch das in Fig. 6 dargestellte Fördermittel, wobei mit dem Saugelement nur ein einziger Abschnitt des Hinterklebematerials an den Buchblock angebracht wird.
- Fig. 8: zeigt einen parallel zur Förderrichtung des Buchblocks vorgenommenen Schnitt durch das in Fig. 7 dargestellte Fördermittel.

Fig. 1 zeigt eine Tandem-Hinterklebestation 15 in einer Buchfertigungsstraße 7 im Wesentlichen aufweisend eine den Rücken 2 eines Buchblocks 1 über seine gesamte Rückenlänge 9 (Fig. 6) mit einem Klebstoff 8 versehende Beleimeinrichtung 80, eine stromaufwärtige (rechte) und eine stromabwärtige (linke) Hinterklebestation 16, 17 mit jeweils einer ersten Zuführeinrichtung 20, 40 für bahnförmiges Hinterklebematerial 23, 43 und jeweils einer zweiten Zuführeinrichtung 30, 35 für weiteres bahnförmiges Hinterklebematerial 33, 38, eine Seitenschneideinrichtung 27, 47 zum Seitenbeschnitt, eine Leimdüse 28, 48 zum Anbringen eines Kapitalbands 26, 46 an das Hinterklebematerial 23, 43, eine als Querschneider ausgebildete Schneideinrichtung 50, 55 für das Ablängen des Hinterklebematerials 23, 33, 38, 43, d.h. zum Abtrennen von Abschnitten 3, 4, 5, 6 (Fig. 5) entsprechend einer Dicke 19 (Fig. 2) des jeweiligen Rückens 2 des Buchblocks 1, ein in Fig. 1A dargestelltes Fördermittel 60, 64 zum Anbringen der Abschnitte 3, 4, 5, 6 an den beleimten Rücken 2 des Buchblocks 1, eine diese Abschnitte 3, 4, 5, 6 anpressende, ein Andrückelement 86 aufweisende Andrückeinrichtung 85 und eine Fördereinrichtung 10, die den Buchblock 1 in einem gleichen gegenseitigen Abstand zwischen zwei Transportketten 11, 12 einspannt sowie in einer der Längsrichtung des Rückens 2 des Buchblocks 1 entsprechenden Förderrichtung 10' intermittierend durch die Buchfertigungsstraße 7 transportiert.

In der Beleimeinrichtung 80 wird der nach oben weisende Rücken 2 des Buchblocks 1 mit einer der Rückenform anpassbaren Auftragswalze 81 über seine gesamte Rückenlänge 9 (Fig. 6) mit dem Klebstoff 8 versehen. Generell wird danach in der stromaufwärtigen (rechten) Hinterklebestation 16 mittels des Fördermittels 60 ein erster Abschnitt 3 oder ein erster Abschnitt 3 und zumindest ein weiterer Abschnitt 4 des Hinterklebematerials 23, 33 und anschliessend in der stromabwärtigen (linken) Hinterklebestation 17 mittels des Fördermittels 64 zumindest ein zweiter Abschnitt 5 oder ein zweiter Abschnitt 5 und zumindest ein weiterer Abschnitt 6 des Hinterklebematerials 43, 38 einander überlappend an den mit dem Klebstoff 8 versehenen Rücken 2 des Buchblocks 1, diesen vollständig abdeckend angebracht. Dabei kann am Hinterklebematerial 23, 43 für den ersten und/oder den zweiten Abschnitt 3, 5 zusätzlich ein Kapitalband 26, 46 angebracht werden. Zum in der rechten Hinterklebestation 16 erfolgenden Ablängen des ersten Abschnitts 3 steht demnach entweder das Hinterklebematerial 23 oder eine aus dem Hinterklebematerial 23 und dem Kapitalbad 26 gebildete Hinterklebematerialbahn 24 zur Verfügung. Dementsprechend wird zum in der linken Hinterklebestation 17 erfolgenden Ablängen des zweiten Abschnitts 5 entweder das Hinterklebematerial 43 oder eine aus dem Hinterklebematerial 43 und dem Kapitalband 46 gebildete Hinterklebematerialbahn 44 zur Verfügung gestellt.

Der je nach Format des zu verarbeitenden Buchblocks 1 zusätzlich zum ersten und zum zweiten Abschnitt 3, 5 verwendete, zumindest eine weitere Abschnitt 4 des Hinterklebematerials 33 wird vom ersten Fördermittel 60 gemeinsam mit dem ersten Abschnitt 3 und überlappend zum ersten Abschnitt 3 an den Rücken 2 des beleimten Buchblocks 1 angebracht. Nach dem anschliessenden überlappenden Anbringen des zweiten Abschnitts 5 ist der zumindest eine weitere Abschnitt 4 derart zwischen dem ersten und dem zweiten Abschnitt 3, 5 an den beleimten Rücken 2 des Buchblocks 1 angebracht, das er sowohl den ersten als auch den zweiten Abschnitt 3, 5 überlappt.

Analog dazu wird je nach Format des zu verarbeitenden Buchblocks 1 zusätzlich zum ersten und zum zweiten Abschnitt 3, 5 sowie entweder zusätzlich oder alternativ zum zumindest einen weiteren Abschnitt 4 des Hinterklebematerials 33 der zumindest eine weitere Abschnitt 6 des Hinterklebematerials 38 vom zweiten Fördermittel 64 gemeinsam mit dem zweiten Abschnitt 5 und überlappend zum zweiten Abschnitt 5 an den Rücken 2 des beleimten Buchblocks 1 angebracht. Der zumindest eine weitere Abschnitt 6 ist dann derart zwischen dem ersten und dem zweiten Abschnitt 3, 5 an den beleimten Rücken 2 des Buchblocks 1 angebracht, dass er sowohl den ersten als auch den zweiten Abschnitt 3, 5 überlappt. Wurde zusätzlich zu diesem zumindest einen weiteren Abschnitt 6 des Hinterklebematerials 38 vorgängig auch noch zumindest ein weiterer Abschnitt 4 des Hinterklebematerials 33 gemeinsam mit dem ersten Abschnitt 3 angebracht, so überlappen die beiden an den Rücken des Buchbocks angebrachten weiteren Abschnitte 4, 6 einander.

Grundsätzlich wird jeder nachfolgend an den Rücken 2 des Buchblocks 1 anzubringende Abschnitt 5, 6 des Hinterklebematerials 43, 38 überlappend zu einem bereits vorgängig an den Rücken 2 des Buchblocks 1 angebrachten Abschnitt 3, 4 angebracht.

Die Überlappung der gemeinsam am Rücken 2 des Buchblocks 1 anzubringenden Abschnitte 3, 4 bzw. der gemeinsam am Rücken 2 des Buchblocks 1 anzubringenden Abschnitte 5, 6 kann dadurch realisiert werden, dass die stromauf des ersten Fördermittels 60 angeordneten Zuführeinrichtungen 20, 30 für das Hinterklebematerial 23, 33 bzw. die stromauf des zweiten Fördermittels 64 angeordneten Zuführeinrichtungen 40, 35 für das Hinterklebematerial 43, 38 in Förderrichtung 10' derart versetzt zueinander sind, dass das Hinterklebematerial 23 für den ersten Abschnitt 3 sowie das Hinterklebematerial 33 für den zumindest einen weiteren Abschnitt 4 einander überlappend zum ersten Fördermittel 60 zugeführt wird und/oder das Hinterklebematerial 43 für den zweiten Abschnitt 5 sowie das Hinterklebematerial 38 für den zumindest einen weiteren Abschnitt 6 einander überlappend zum zweiten Fördermittel 64 zugeführt wird.

Natürlich können sowohl der erste Abschnitt 3 und der zumindest eine weitere Abschnitt 4 als auch der zweite Abschnitt 5 und der zumindest eine weitere Abschnitt 6 vom jeweiligen Fördermittel 60, 64 in jeweils aufeinanderfolgenden Arbeitsschritten auch einzeln an den Rücken 2 des Buchblocks 1 angebracht werden. Bei einem derartigen Verfahren kann das Überlappen des ersten Abschnitts 3 und des zumindest einen weiteren Abschnitts 4 bzw. das Überlappen des zweiten Abschnitts 5 und des zumindest einen weiteren Abschnitts 6 durch den intermittierenden Betrieb der Fördereinrichtung 10 realisiert werden. Eine gegeneinander versetzte Anordnung der jeweiligen Zuführeinrichtungen 20, 30, 35, 40 ist in diesem Fall nicht erforderlich.

Wie in Fig. 2 detailliert dargestellt, wird in der ersten Zuführeinrichtung 20 der rechten Hinterklebestation 16 von einer als Rolle ausgebildeten Speichereinrichtung 22 bahnförmiges Hinterklebematerial 23 abgezogen, mittels der Seitenschneideinrichtung 27 rechtsseitig beschnitten, mittels der Leimdüse 28 am rechten Rand beleimt und mit dem von einer Kapitalbandrolle 25 abgewickeltem Kapitalband 26 zu einer Hinterklebematerialbahn 24 verklebt. Diese wird von einer Abzugseinrichtung 21 unter ein Obermesser 51 der als Querschneider ausgebildeten Schneideinrichtung 50 geschoben, und dort entsprechend des Rückens 2 des jeweiligen Buchblocks 1 abgelängt, d.h. auf die Dicke 19 dieses Rückens 2 zugeschnitten. Dazu gibt eine Maschinensteuerung 87 der jeweiligen Abzugseinrichtung 21, 31 basierend auf den Buchblockdaten ein entsprechendes Ablängmaß vor. Der auf diese Weise entstandene erste Abschnitt 3 der Hinterklebematerialbahn 24 liegt zunächst auf einem an einem Untermesser 52 der Schneideinrichtung 50 angrenzenden Auflagetisch 53 auf. Natürlich kann statt der aus dem Hinterklebematerial 23 und dem Kapitalband 26 gebildeten Hinterklebematerialbahn 24 auch lediglich ein Hinterklebematerial 23 ohne zusätzliches Kapitalband 26 verwendet werden.

In der zweiten Zuführeinrichtung 30 der rechten Hinterklebestation 16 wird im Bedarfsfall von einer Speichereinrichtung 32 mittels einer Abzugseinrichtung 31 das weitere bahnförmige Hinterklebematerial 33 abgezogen und entsprechend der Dicke 19 des Rückens 2 des Buchblocks 1 unter das sich in oberer Stellung befindliche Obermesser 51 der Schneideinrichtung 50 vorgeschoben. Das vorgeschobene Hinterklebematerial 33 wird ebenfalls entsprechend abgelängt und damit der weitere Abschnitt 4 des Hinterklebematerials 33 erzeugt, welcher zunächst auf dem am Untermesser 52 der Schneideinrichtung 50 angrenzenden Auflagetisch 53 aufliegt (Fig. 5). Befindet sich die zweite Zuführeinrichtung 30 in einer Wartestellung, wird das von der Speichereinrichtung 32 kommende Hinterklebematerial 33 durch die Abzugseinrichtung 31 eingespannt und endet, wie in Fig. 2 gezeigt, unmittelbar stromauf des Untermessers 52 der Schneideinrichtung 50.

Wie in Fig. 2A detailliert dargestellt, wird in der ersten Zuführeinrichtung 40 der linken Hinterklebestation 17 das von einer als Rolle ausgebildeten Speichereinrichtung 42 abgezogene Hinterklebematerial 43 durch eine Seitenschneideinrichtung 47 linksseitig beschnitten, mittels der Leimdüse 48 am linken Rand beleimt und mit dem von einer Kapitalbandrolle 45 abgewickelten Kapitalband 46 zu einer Hinterklebematerialbahn 44 verklebt. Diese wird von einer Abzugseinrichtung 41 unter ein Obermesser 56 der Schneideinrichtung 55 geschoben und dort entsprechend des Rückens 2 des jeweiligen Buchblocks1 abgelängt, d.h. auf die Dicke 19 des Rückens 2 zugeschnitten. Der auf diese Weise von der Hinterklebematerialbahn 44 abgetrennte zweite Abschnitt 5 der Hinterklebematerialbahn 44 liegt nun auf dem an einem Untermesser 57 der Schneideinrichtung 55 angrenzenden Auflagetisch 58 auf. Natürlich kann statt der aus dem Hinterklebematerial 43 und dem Kapitalband 46 gebildeten Hinterklebematerialbahn 44 auch lediglich ein Hinterklebematerial 43 ohne zusätzliches Kapitalband 46 verwendet werden.

In der zweiten Zuführeinrichtung 35 der linken Hinterklebestation 17 wird im Bedarfsfall von einer ebenfalls als Rolle ausgebildeten Speichereinrichtung 37 mittels einer Abzugseinrichtung 36 das weitere bahnförmige Hinterklebematerial 38 abgezogen und unter die Schneideinrichtung 55 geschoben. Das vorgeschobene Hinterklebematerial 38 wird danach ebenfalls entsprechend abgelängt und damit der weitere Abschnitt 6 des Hinterklebematerials 38 erzeugt, welcher zunächst auf einem am Untermesser 57 der Schneideinrichtung 55 angrenzenden Auflagetisch 58 aufliegt (Fig. 5). Befindet sich die zweite Zuführeinrichtung 35 der linken Hinterklebestation 17 in Wartestellung, wird das von der Speichereinrichtung 37 kommende Hinterklebematerial 38 von der Abzugseinrichtung 36 eingespannt und endet, wie in Fig. 2A gezeigt, unmittelbar stromauf des Untermessers 57 der Schneideinrichtung 55.

Wie in Fig. 1A gezeigt, wird durch eine 180°-Schwenkbewegung eines zum jeweiligen Auflagetisch 53, 58 parallel ausgerichteten Saugelements 63, 67 des Fördermittels 60, 64 der in Förderrichtung 10' hintereinander angeordneten Hinterklebestationen 16, 17 der Tandem-Hinterklebestation 15 eine Aufnahmeposition 61, 65 bzw. eine Abgabeposition 62, 66 für den jeweiligen Abschnitt 3, 4, 5, 6 der Hinterklebematerialbahn 24, 44 bzw. des Hinterklebematerials 33, 38 erreicht. Bevor die Schneideinrichtung 50, 55 durch Absenken ihres Obermessers 51, 56 gegen das jeweilige Untermesser 52, 57 einen Abschnitt 3, 5, 4, 6 von der aus dem Hinterklebematerial 23, 43 und dem daran angeklebten Kapitalband 26, 46 bestehenden Hinterklebematerialbahn 24, 44 bzw. von dem Hinterklebematerial 33, 38 abtrennt, wird das Saugelement 63, 67 des Fördermittels 60, 64 in die Aufnahmeposition 61, 65 geschwenkt, um schliesslich den ersten bzw. den zweiten Abschnitt 3, 5 und bei Bedarf jeweils zumindest einen der weiteren Abschnitte 4, 6 zwischen dem jeweiligen Saugelement 63, 67 und dem Auflagetisch 53, 58 einzuklemmen. Nach dem anschliessenden Ablängen saugt das Saugelement 63, 67 den ersten bzw. den zweiten Abschnitt 3, 5 oder den ersten Abschnitt 3 und den zumindest einen weiteren Abschnitt 4 bzw. den zweiten Abschnitt 5 und den zumindest einen weiteren Abschnitt 6 an und transportiert diese jeweils durch eine Schwenkbewegung um 180° in die Abgabeposition 62, 66. Je nach räumlicher Anordnung der Aufnahmeposition 61, 65 zur Abgabeposition 62, 66 kann für diese Schwenkbewegung natürlich auch ein anderer Schwenkwinkel ausgewählt werden. Die Schwenkbewegung kann ebenso in ein und derselben horizontalen Ebene erfolgen, wie die Zuführung des jeweiligen Abschnitts 3, 5 oder der jeweiligen Abschnitte 3, 4, 5, 6 zum Auflagetisch 53, 58.

Die Buchblocks 1 werden aufeinanderfolgend, in stehender Anordnung und mit dem Rücken 2 nach oben zeigend, mittels der beiden sich gegenüberliegenden, intermittierend umlaufenden Transportketten 11, 12 der Fördereinrichtung 10 zur jeweiligen Hinterklebestation 16, 17 der Tandem-Hinterklebestation 15 transportiert und dabei durch seitliche Führungen 13, 14 ausgerichtet und gestützt. Während dieses Transports werden die Rücken 2 der zu verarbeitenden Buchblocks 1 in der Beleimeinrichtung 80 jeweils in einem einzigen Auftragsvorgang über ihre gesamte Rückenlänge 9 mit dem Klebstoff 8 versehen.

In der Abgabeposition 62 des Fördermittels 60 der rechten Hinterklebestation 16 bringt das Saugelement 63 je nach vorhergehender Bereitstellung am Auflagetisch 53 einen ersten Abschnitt 3 oder einen ersten Abschnitt 3 und zumindest einen weiteren Abschnitt 4 des Hinterklebematerials 23, 33 an den mit Klebstoff 8 versehenen Rücken 2 des zugehörigen Buchblocks 1 an. Danach bringt das Saugelement 67 in der Abgabeposition 66 des Fördermittels 64 der linken Hinterklebestation 17 zumindest einen zweiten Abschnitt 5 oder ein zweiten Abschnitt 5 und zumindest einen weiteren Abschnitt 6 des Hinterklebematerials 43, 38 an den mit Klebstoff 8 versehenen Rücken 2 des gleichen Buchblocks 1 an. Nach dem Anbringen der jeweiligen Abschnitte 3, 4, 5, 6 schwenken beide Saugelemente 63, 67 wieder in ihre jeweilige Aufnahmeposition 61, 65 zurück, um für einen nachfolgenden Buchblock 1 gleichen Formats den nächsten Abschnitt 3, 5 oder die nächsten Abschnitte 3, 4, 5, 6 in gleicher Weise zu übernehmen. In der der Tandem-Hinterklebestation 15 nachgelagerten, ein Andrückelement 86 aufweisenden Andrückeinrichtung 85 (Fig. 1) werden die an den beleimten Rücken 2 des Buchblocks 1 angebrachten Abschnitte 3, 4, 5, 6 der Hinterklebematerialbahn 24, 44 bzw des Hinterklebematerials 33, 38 gleichmäßig und ganzflächig an den Rücken 2 angepresst. Dabei ist das Andrückelement 86 beispielsweise als ein Andrückkissen, d.h. als ein flexibles Kissen aus Schaumstoff oder ähnlichen Materialien ausgebildet.

Die Fördermittel 60, 64 der Tandem-Hinterklebestation 15 unterscheiden sich von den Fördermitteln einer herkömmlichen Hinterklebestation dadurch, dass das Saugelement 63, 67 jeweils einen segmentierten Aufbau hat, d.h. in einzelne in Fig. 6, 7, 8 dargestellte Segmente 68, 74 mit jeweils einer Kontaktfläche 69, 75 zum Rücken 2 des Buchblocks 1 aufgeteilt ist. Die sich in der Förderrichtung 10' der Buchblocks 1 erstreckende Länge dieser Segmente 68, 74 hängt von der jeweiligen Speichereinrichtung 22, 32, 37, 42 bzw. von der Breite des in der Speichereinrichtung 22, 32, 37, 42 befindlichen Hinterklebematerials 23, 33, 38, 43 ab.

Ist das in Fig. 7 gezeigte zweite Segment 74 des Saugelements 63 beispielsweise nicht mit einem weiteren Abschnitt 4 des Hinterklebematerials 33 belegt, wird dieses Segment 74, gegenüber dem mit dem ersten Abschnitt 3 der Hinterklebematerialbahn 24 belegten ersten Segment 68 des Saugelements 63 derart versetzt, dass seine Kontaktfläche 75 keinen Kontakt mit dem Rücken 2 des Buchblocks 1 aufweist, während die mit dem ersten Abschnitt 3, der Hinterklebematerialbahn 24 belegte Kontaktfläche 69 in Kontakt mit dem Rücken 2 des Buchblocks 1 bzw. dem daran angebrachten ersten Abschnitt 3 ist. Dabei ist die tatsächliche Höhendifferenz der Kontaktflächen 69, 75 nicht entscheidend. Wesentlich ist vielmehr, dass die nicht mit einem weiteren Abschnitt 4 des Hinterklebematerials 33 belegte Kontaktfläche 75 des zweiten Segments 74 keinen Klebstoff 8 vom Rücken 2 des Buchblocks 1 aufnimmt, da eine solche Verschmutzung unweigerlich zu Störungen der Buchfertigungsstraße 7 führen würde.

Bei einem Formatwechsel des zu hinterklebenden Buchblocks 1 werden die beiden Hinterklebestationen 16, 17 veranlasst durch die Maschinensteuerung 87 (Fig. 2, 2A) über eine in Fig. 1, 3 und 4 lediglich mittels eines Doppelpfeils dargestellte Stelleinrichtung 18 gegensinnig so weit verstellt, bis die jeweiligen Abschnitte 3, 4, 5, 6 der Hinterklebematerialbahn 24, 44 bzw. des Hinterklebematerials 33, 38 passgenau an den Rücken 2 des vom Format des vorgängig verarbeiteten Buchblocks 1 abweichenden neuen Buchblocks 1 angebracht werden können.

Nachfolgend werden mehrere unterschiedliche Verfahrensabläufe beschrieben, welche jeweils vom Format der zu verarbeitenden Buchblocks 1 abhängen.

Fig. 3 zeigt eine Tandem-Hinterklebestation 15 in der Buchblocks 1 mit einem Format verarbeitet werden, bei dem in der rechten Hinterklebestation 16 der erste Abschnitt 3 der Hinterklebematerialbahn 24 und in linken Hinterklebestation 16 der zweite Abschnitt 5 der Hinterklebematerialbahn 44 an den Rücken 2 eines Buchblocks 1 angebracht wird. Dazu wird mittels der Abzugseinrichtungen 21, 41 von den beiden Speichereinrichtungen 22, 42 der ersten Zuführeinrichtungen 20, 40 zunächst jeweils ein Hinterklebematerial 23, 43 abgezogen, mittels der jeweiligen Seitenschneideinrichtung 27, 47 beschnitten und mit jeweils einem Kapitalband 26, 46 zu einer Hinterklebematerialbahn 24, 44 verbunden, welche anschliessend unter die Schneideinrichtung 50, 55 geschoben und dort entsprechend der Dicke 19 (Fig. 2) des Rückens 2 des jeweiligen Buchblocks 1 abgelängt wird. Der damit jeweils entstandene erste bzw. zweite Abschnitt 3, 5 der Hinterklebematerialbahn 24, 44 liegt zunächst auf dem an der jeweiligen Schneideinrichtung 50, 55 folgenden Auflagetisch 53, 58 und wird anschliessend mittels des Fördermittels 60, 64 (Fig. 1A) an den Rücken 2 des Buchblocks 1 angebracht.

Fig.4 zeigt eine Tandem-Hinterklebestation 15 in der Buchblocks 1 mit einem Format verarbeitet werden, bei dem jeweils ein erster und ein zweiter Abschnitt 3, 5 der Hinterklebematerialbahn 24, 44 und ein weiterer Abschnitt 6 des Hinterklebematerials 38 an den Rücken 2 des Buchblocks 1 angebracht werden. Zusätzlich zum bereits zur Fig. 3 beschriebenen Ablauf wird dazu mittels der Abzugseinrichtung 36 der linken Hinterklebestation 17 von der Speichereinrichtung 37 der zweiten Zuführeinrichtung 35 ein Hinterklebematerial 38 abgezogen, neben der Hinterklebematerialbahn 44 unter die Schneideinrichtung 55 geschoben und entsprechend der Dicke 19 (Fig. 2) des Rückens 2 des zugehörigen Buchblocks 1 abgelängt. Der auf diese Weise entstandene weitere Abschnitt 6 des Hinterklebematerials 38 liegt nun gemeinsam mit dem zweiten Abschnitt 5 der Hinterklebematerialbahn 44 auf dem am Untermesser 57 der Schneideinrichtung 55 angrenzenden Auflagetisch 58 und wird vom Fördermittel 64 (Fig. 1A) der linken Hinterklebestation 17 an den Rücken 2 des Buchblocks 1 angebracht.

Fig. 5 zeigt eine Tandem-Hinterklebestation 15 in der Buchblocks 1 mit einem Format verarbeitet werden, bei dem jeweils ein erster bzw. ein zweiter Abschnitt 3, 5 der Hinterklebematerialbahnen 24, 44 sowie jeweils ein weiterer Abschnitt 4, 6 des Hinterklebematerials 33, 38 an den Rücken 2 des Buchblocks 1 angebracht werden. Zusätzlich zum bereits zur Fig. 4 beschriebenen Ablauf wird dazu mittels der Abzugseinrichtung 31 der rechten Hinterklebestation 16 von der Speichereinrichtung 32 der zweiten Zuführeinrichtung 30 ein Hinterklebematerial 33 abgezogen, neben der Hinterklebematerialbahn 24 unter die Schneideinrichtung 50 geschoben und entsprechend der Dicke 19 (Fig. 2) des Rückens 2 des zugehörigen Buchblocks 1 abgelängt. Der auf diese Weise entstandene weitere Abschnitt 4 des Hinterklebematerials 33 liegt nun gemeinsam mit dem ersten Abschnitt 3 der Hinterklebematerialbahn 24 auf dem am Untermesser 52 der Schneideinrichtung 50 angrenzenden Auflagetisch 53 und wird vom Fördermittel 60 (Fig. 1A) der rechten Hinterklebestation 16 an den Rücken 2 des Buchblocks 1 angebracht.

Das in Fig. 6 näher dargestellte Fördermittel 60 der rechten Hinterklebestation 16 zeigt das in die beiden Segmente 68, 74 geteilte Saugelement 63 in der Abgabeposition 62 (Fig.1A) für den ersten und den weiteren Hinterklebeabschnitt 3, 4. Der das Hinterklebematerial 23 und das daran angeklebte Kapitalband 26 aufweisende erste Abschnitt 3 ist vom ersten Segment 68 des Saugelements 63 aufgenommen. Das zweite Segment 74 des Saugelements 63 steht in seiner Arbeitsstellung und hat den weiteren Abschnitt 4 des Hinterklebematerials 33 aufgenommen. Die beiden Abschnitte 3 und 4 überlappen sich im mittleren Bereich leicht.

Die beiden Segmente 68, 74 des Fördermittels 60 der rechten Hinterklebestation 16 besitzen jeweils ein in Fig. 8 näher dargestelltes Bohrungssystem 70, 76 mit ersten, die jeweilige Kontaktfläche 69, 75 durchdringenden Saugbohrungen 71, 77, mit jeweils zumindest einer zweiten, die Segmente 68, 74 beispielsweise nach oben durchdringenden Bohrung 72, 78 und jeweils einer dritten, die jeweiligen ersten Saugbohrungen 71, 77 und die jeweils zumindest eine, zweite Bohrung 72, 78 verbindenden dritten Bohrung 73, 79. Das Bohrungssystem 70, 76 saugt die in Fig. 6 dargestellten Abschnitte 3, 4 in der Aufnahmeposition 61 mittels Saugluft an und gibt diese Abschnitte 3, 4 durch Abblasen oder Loslassen in der Abgabeposition 62 an den mit dem Klebstoff 8 versehenen Rücken 2 des Buchblocks 1 ab (Fig. 1A). Dabei wird die Saugluft durch die jeweils zumindest eine, zweite Bohrung 72 ,78 abgesaugt.

Durch eine Drehbewegung, welche durch eine Schwenkwelle 82 eingeleitet wird, bewegt sich das Saugelement 63 zwischen der Aufnahmeposition 61 und der Abgabeposition 62 hin und her. Mit einem beispielsweise als Pneumatikzylinder ausgebildeten Aktor 83 kann das zweite Segment 74 des Saugelements 63 des rechten Fördermittels 60 wahlweise in einer am Rücken 2 des Buchblocks 1 befindlichen Arbeitsstellung oder einer zurückgezogenen Ruhestellung positioniert werden.

In der Figur 7 wird der Zustand gezeigt, bei dem das Fördermittel 60 der rechten Hinterklebestation 16 nur den ersten Abschnitt 3 der Hinterklebematerialbahn 24 anzulegen hat. Dazu wird das zweite Segment 74 mittels des Aktors 83 in seine Ruhestellung versetzt, so dass es gegenüber dem ersten Segment 68 um einen Segmenthub 84 zurücksteht. Dadurch wird erreicht, dass das zweite Segment 74 nicht mit Klebstoff 8 vom beleimten Rücken 2 des Buchblocks 1 in Berührung kommt. Der Teil des Rückens 2 des Buchblocks 1, der vom Fördermittel 60 nicht mit einem oder mehreren Abschnitten 3, 4 versehen worden ist, wird anschliessend mit zumindest einem vom Fördermittel 64 der linken Hinterklebestation 17 zugeführten Abschnitt 5, 6 hinterklebt.

Wie Figur 8 zeigt, sind die Segmente 68 und 74 des Saugelements 63 mit je mindestens einem unabhängig voneinander arbeitenden Bohrungssystem 70, 76 versehen, durch welche die Saugluft über die jeweils zumindest eine, zweite Bohrung 72, 78 abgezogen, oder durch welche Blasluft eingebracht werden kann. Je nach der Breite der Abschnitte 3, 4 der Hinterklebematerialbahn 24 bzw. des Hinterklebematerials 33 können auch mehrere Bohrungssysteme 70, 76 verwendet werden, wie dies in Fig. 7 beispielhaft mit je zwei Bohrungssystemen 70, 76 dargestellt ist. Die Bohrungssysteme 70, 76 können durch die Maschinensteuerung 87 einzeln zu- oder abgeschaltet werden.

Das Fördermittel 64 der nicht näher dargestellten linken Hinterklebestation 17 ist analog, jedoch im Wesentlichen spiegelbildlich aufgebaut wie das oben beschriebene Fördermittel 60 der rechten Hinterklebestation 16 und arbeitet in analoger Weise. Alternativ zu einem analogen Aufbau wie das Fördermittel 60 kann das Fördermittel 64 der linken Hinterklebestation 17 auch nur ein einziges Segment oder aber mehr als zwei Segmente aufweisen.

Mit der Maschinensteuerung 87 werden die im Einsatz stehenden Zuführeinrichtungen 20, 30, 35, 40, die Position der versetzbaren zweiten Segmente 74 und auch die aktiven Bohrungssysteme 70, 76 zur Beaufschlagung mit Luft/Vakuum gesteuert.

## Patentansprüche

1. Verfahren zum Anbringen von Abschnitten (3, 4, 5, 6) eines Hinterklebematerials (23, 33, 38, 43) an den Rücken (2) eines Buchblocks (1), bei dem
1.1 der Buchblock (1) in einer Buchfertigungsstraße (7) in einer Förderrichtung (10') transportiert und der Rücken (2) des Buchblocks (1) mit einem Klebstoff (8) versehen wird und
1.2 nacheinander Abschnitte (3, 4, 5, 6) des Hinterklebematerials (23, 33, 38, 43) mittels zumindest eines Fördermittels an den mit dem Klebstoff (8) versehenen Rücken (2) des Buchblocks (1) angebracht werden,
**dadurch gekennzeichnet, dass**
1.3 zunächst der Rücken (2) des Buchblocks (1) in einem einzigen Auftragsvorgang über seine gesamte Rückenlänge (9) mit dem Klebstoff (8) versehen wird und
1.4 danach ein erster Abschnitt (3) oder ein erster Abschnitt (3) und zumindest ein weiterer Abschnitt (4) des Hinterklebematerials (23, 33) von einem ersten Fördermittel (60) und anschliessend zumindest ein zweiter Abschnitt (5) oder ein zweiter Abschnitt (5) und zumindest ein weiterer Abschnitt (6) des Hinterklebematerials (43, 38) von einem zweiten Fördermittel (64) einander überlappend an den mit dem Klebstoff (8) versehenen Rücken (2) des Buchblocks (1) angebracht werden.

2. Verfahren nach Anspruch 1, **dadurch gekennzeichnet, dass** die Abschnitte (3, 4, 5, 6) des Hinterklebematerials (23, 33, 38, 43) mit den Fördermitteln (60, 64) derart am Rücken (2) des Buchblocks (1) positioniert werden, dass die zumindest zwei einander überlappenden Abschnitte (3, 4, 5, 6) den Rücken (2) des Buchblocks (1) vollständig bedecken.

3. Verfahren nach Anspruch 1 oder 2, **dadurch gekennzeichnet, dass** vom ersten Fördermittel (60) ein erster Abschnitt (3) des Hinterklebematerials (23) und vom zweiten Fördermittel (64) ein zweiter Abschnitt (5) des Hinterklebematerials (43) an den mit dem Klebstoff (8) versehenen Rücken (2) des Buchblocks (1) angebracht wird, wobei zwischen dem ersten Abschnitt (3) und dem zweiten Abschnitt (5) zumindest ein weiterer Abschnitt (4) des Hinterklebematerials (33) vom ersten Fördermittel (60) gemeinsam mit dem ersten Abschnitt (3) und überlappend zum ersten Abschnitt (3) und/oder ein weiterer Abschnitt (6) des Hinterklebematerials (38) vom zweiten Fördermittel (64) gemeinsam mit dem zweiten Abschnitt (5) und überlappend zum zweiten Abschnitt (5) an den Rücken (2) des Buchblocks (1) angebracht wird, und wobei jeder nachfolgend an den Rücken (2) des Buchblocks (1) anzubringende Abschnitt (5, 6) des Hinterklebematerials (43, 38) überlappend zu einem bereits vorgängig an den Rücken (2) des Buchblocks (1) angebrachten Abschnitt (3, 4) angebracht wird, und wobei die jeweils am Rücken (2) des Buchblocks (1) angebrachten Abschnitte (3, 4, 5, 6) diesen über seine Rückenlänge (9) vollständig bedecken.

4. Verfahren nach einem der Ansprüche 1 bis 3, **dadurch gekennzeichnet, dass** die Fördermittel (60, 64) jeweils zumindest ein Saugelement (63, 67) mit einem ersten Segment (68) und mit zumindest einem zweiten Segment (74) aufweisen, wobei mit dem ersten Segment (68) des ersten Saugelements (63) der erste Abschnitt (3) des Hinterklebematerials (23) und mit dem ersten Segment (68) des zweiten Saugelements (67) der zweite Abschnitt (5) des Hinterklebematerials (43) an den Rücken (2) des Buchblocks (1) angebracht werden, während mit dem jeweils zumindest einen, zweiten Segment (74) der Saugelemente (63, 67) kein weiterer Abschnitt (4, 6) des Hinterklebematerials (33, 38) an den Rücken (2) des Buchblocks (1) angebracht wird, und wobei das zumindest eine, zweite Segment (74) gegenüber dem ersten Segment (68) jeweils derart versetzt ist oder derart versetzt wird, dass eine Kontaktfläche (69) des ersten Segments (68) den Rücken (2) des Buchblocks (1) berührt, während eine Kontaktfläche (75) des zumindest einen, zweiten Segments (74) vom Rücken (2) des Buchblocks (1) beabstandet ist.

5. Verfahren nach einem der Ansprüche 1 bis 3, **dadurch gekennzeichnet, dass** das Hinterklebematerial (23) für den ersten Abschnitt (3) sowie das Hinterklebematerial (33) für den zumindest einen weiteren Abschnitt (4) einander überlappend zum ersten Fördermittel (60) zugeführt wird und/oder das Hinterklebematerial (43) für den zweiten Abschnitt (5) sowie das Hinterklebematerial (38) für den zumindest einen weiteren Abschnitt (6) einander überlappend zum zweiten Fördermittel (64) zugeführt wird.

6. Verfahren nach einem der Ansprüche 1 bis 5, **dadurch gekennzeichnet, dass** während oder nach dem Anbringen von Abschnitten (3, 4, 5, 6) eines Hinterklebematerials (23, 33, 38, 43) an den Rücken (2) eines ersten Buchblocks (1) in der Buchfertigungsstraße (7) an den Rücken (2) eines weiteren Buchblocks (1) ebenfalls Abschnitte (3, 4, 5, 6) eines Hinterklebematerials (23, 33, 38, 43) angebracht werden, wobei der Rücken (2) des weiteren Buchblocks (1) eine gegenüber dem Rücken (2) des ersten Buchblocks (1) unterschiedliche Rückenlänge (9) besitzt und wobei die Fördermittel (60, 64) in der oder entgegen der Förderrichtung (10') derart gegeneinander verschoben werden, dass nach Abarbeitung der Schritte 1.3 und 1.4 der erste Abschnitt (3) des Hinterklebematerials (23) sowie der zweite Abschnitt (5) des Hinterklebematerials (43) oder der erste Abschnitt (3) und zumindest ein weiterer Abschnitt (4) des Hinterklebematerials (23, 33) sowie der zweite Abschnitt (5) und zumindest ein weiterer Abschnitt (6) des Hinterklebematerials (43, 38) jeweils einander überlappend den Rücken (2) des weiteren Buchblocks (1) vollständig bedecken.

7. Vorrichtung zum Anbringen von Abschnitten (3, 4, 5, 6) eines Hinterklebematerials (23, 33, 38, 43) an den Rücken (2) eines Buchblocks (1), mit einer Fördereinrichtung (10) zum in einer Förderrichtung (10') erfolgenden Transport des Buchblocks (1) durch eine Buchfertigungsstraße (7), einer Beleimeinrichtung zum Aufbringen eines Klebstoffs (8) auf den Rücken (2) des Buchblocks (1), zumindest einer Hinterklebestation (16, 17) mit zumindest einer Zuführeinrichtung (20, 30; 35, 40) für das Hinterklebematerial (23, 33, 38, 43) sowie zumindest einer Schneideinrichtung (50, 55) zum Ablängen der Abschnitte (3, 4, 5, 6) des Hinterklebematerials (23, 33, 38, 43) entsprechend einer Dicke (19) des Rückens (2) des jeweiligen Buchblocks (1) und mit zumindest einem zum Anbringen der Abschnitte (3, 4, 5, 6) des Hinterklebematerials (23, 33, 38, 43) an den mit Klebstoff (8) versehenen Rücken (2) des Buchblocks (1) ausgebildeten Fördermittel, **dadurch gekennzeichnet, dass** die Vorrichtung in Förderrichtung (10') hintereinander angeordnet eine einzige Beleimeinrichtung (80) zum Auftragen des Klebstoffs (8) auf den Rücken (2) des Buchblocks (1) und über seine gesamte Rückenlänge (9), ein erstes Fördermittel (60) zum Anbringen eines ersten Abschnitts (3) oder eines ersten Abschnitts (3) und zumindest eines weiteren Abschnitts (4) des Hinterklebematerials (23, 33) und zumindest ein zweites Fördermittel (64) zum gegenüber dem ersten Abschnitt (3) oder gegenüber dem ersten Abschnitt (3) und dem zumindest einen weiteren Abschnitt (4) überlappenden Anbringen zumindest eines zweiten Abschnitts (5) oder eines zweiten Abschnitts (5) und zumindest eines weiteren Abschnitts (6) des Hinterklebematerials (38, 43) an den mit Klebstoff (8) versehenen Rücken (2) des Buchblocks (1) aufweist.

8. Vorrichtung nach Anspruch 7, **dadurch gekennzeichnet, dass** die Fördermittel (60, 64) jeweils ein Saugelement (63, 67) mit einem ersten und mit zumindest einem zweiten Segment (68, 74) zur Aufnahme, zum vorübergehenden Halten und zum Abgeben jeweils eines Abschnitts (3, 4, 5, 6) des Hinterklebematerials (23, 33, 38, 43) aufweisen.

9. Vorrichtung nach Anspruch 8, **dadurch gekennzeichnet, dass** das erste Segment (68) eine erste Kontaktfläche (69) zum Rücken (2) des Buchblocks (1) und das zumindest eine, zweite Segment (74) eine zweite Kontaktfläche (75) zum Rücken (2) des Buchblocks (1) aufweist, wobei das zumindest eine, zweite Segment (74) gegenüber dem ersten Segment (68) derart versetzbar ausgebildet ist, dass die Kontaktfläche (69) des ersten Segments (68) den Rücken (2) des Buchblocks (1) berührt, während eine Kontaktfläche (75) des zweiten Segments (74) vom Rücken (2) des Buchblocks (1) beabstandet ist.

10. Vorrichtung nach Anspruch 8 oder 9, **dadurch gekennzeichnet, dass** am Saugelement (63, 67) jeweils ein Aktor (83) zum Versetzen des zumindest einen, zweiten Segments (74) gegenüber dem ersten Segment (68) angeordnet ist.

11. Vorrichtung nach einem der Ansprüche 8 bis 10, **dadurch gekennzeichnet, dass** das Saugelement (63, 67) gegen ein sich vom Saugelement (63, 67) unterscheidendes, anderes Saugelement (63, 67) austauschbar am jeweiligen Fördermittel (60, 64) angeordnet ist.

12. Vorrichtung nach einem der Ansprüche 8 bis 11, **dadurch gekennzeichnet, dass** zumindest ein erstes und/oder zweites Segment (68, 74) gegen ein sich vom ersten und/oder zweiten Segment (68, 74) unterscheidendes, anderes Segment (68,74) austauschbar am jeweiligen Saugelement (63, 67) angeordnet ist.

13. Vorrichtung nach einem der Ansprüche 7 bis 12, **dadurch gekennzeichnet, dass** stromauf des ersten Fördermittels (60) und/oder stromauf des zweiten Fördermittels (64) zumindest zwei Zuführeinrichtungen (20, 30; 35, 40) für das Hinterklebematerial (23, 33, 38, 43) angeordnet und in Förderrichtung (10') derart versetzt zueinander sind, dass das Hinterklebematerial (23) für den ersten Abschnitt (3) sowie das Hinterklebematerial (33) für den zumindest einen weiteren Abschnitt (4) einander überlappend zum ersten Fördermittel (60) zuführbar ist und/oder das Hinterklebematerial (43) für den zweiten Abschnitt (5) sowie das Hinterklebematerial (38) für den zumindest einen weiteren Abschnitt (6) einander überlappend zum zweiten Fördermittel (64) zuführbar ist.

14. Vorrichtung nach einem der Ansprüche 7 bis 13, **dadurch gekennzeichnet, dass** zumindest zwei in der Förderrichtung (10') des Buchblocks (1) durch die Buchfertigungsstraße (7) hintereinander angeordnete Hinterklebestationen (16, 17) eine gemeinsame Tandem-Hinterklebestation (15) mit jeweils zumindest einer Zuführeinrichtung (20, 30; 35, 40) zur Bereitstellung der Abschnitte (3, 4, 5, 6) des Hinterklebematerials (23, 33, 38, 43) bilden.

15. Vorrichtung nach einem der Ansprüche 7 bis 14, **dadurch gekennzeichnet, dass** den Fördermitteln (60, 64) jeweils zwei Zuführeinrichtungen (20, 30; 35, 40) für das Hinterklebematerial (23, 33, 38, 43) zugeordnet sind, wobei jeweils die zweite Zuführeinrichtung (30; 35) je nach Format des mit Abschnitten (3, 4, 5, 6) eines Hinterklebematerials (23, 33, 38, 43) zu versehenden Buchblocks (1) mittels einer Maschinensteuerung (87) zuschaltbar ist.

16. Buchfertigungsstraße mit einer Vorrichtung nach einem der Ansprüche 7 bis 15.

## Claims

1. Method of applying portions (3, 4, 5, 6) of a backlining material (23, 33, 38, 43) to the spine (2) of a book block (1), in which
1.1 the book block (1) is transported in a book production line (7) in a conveying direction (10') and the spine (2) of the book block (1) is provided with an adhesive (8) and
1.2 portions (3, 4, 5, 6) of the backlining material (23, 33, 38, 43) are applied one after the other to the spine (2) of the book block (1) provided with the adhesive (8) by means of at least one conveying means,
**characterised in that**
1.3 the spine (2) of the book block (1) is first provided with the adhesive (8) over its entire length (9) in a single application process and
1.4 then a first portion (3) or a first portion (3) and at least one further portion (4) of the backlining material (23, 33) is/are applied by a first conveying means (60) and subsequently at least one second portion (5) or a second portion (5) and at least one further portion (6) of the backlining material (43, 38) is/are applied by a second conveying means (64) to the spine (2) of the book block (1) provided with the adhesive (8) in an overlapping manner.

2. Method according to claim 1, **characterised in that** the portions (3, 4, 5, 6) of the backlining material (23, 33, 38, 43) are positioned on the spine (2) of the book block (1) by the conveying means (60, 64) in such a manner that the at least two overlapping portions (3, 4, 5, 6) completely cover the spine (2) of the book block (1).

3. Method according to claim 1 or claim 2, **characterised in that** a first portion (3) of the backlining material (23) is applied by the first conveying means (60) and a second portion (5) of the backlining material (43) is applied by the second conveying means (64) to the spine (2) of the book block (1) provided with the adhesive (8), at least one further portion (4) of the backlining material (33) being applied by the first conveying means (60), together with the first portion (3) and overlapping the first portion (3), and/or one further portion (6) of the backlining material (38) being applied by the second conveying means (64), together with the second portion (5) and overlapping the second portion (5), to the spine (2) of the book block (1) between the first portion (3) and the second portion (5), each portion (5, 6) of the backlining material (43, 38) to be applied subsequently to the spine (2) of the book block (1) being applied in such a manner that it overlaps a portion (3, 4) already applied previously to the spine (2) of the book block (1) and the respective portions (3, 4, 5, 6) applied to the spine (2) of the book block (1) covering it completely over its length (9).

4. Method according to one of claims 1 to 3, **characterised in that** the conveying means (60, 64) each have at least one suction element (63, 67) with a first segment (68) and with at least one second segment (74), the first portion (3) of the backlining material (23) being applied by the first segment (68) of the first suction element (63) and the second portion (5) of the backlining material (43) being applied by the first segment (68) of the second suction element (67) to the spine (2) of the book block (1), while no further portion (4, 6) of the backlining material (33, 38) is applied to the spine (2) of the book block (1) by the respective at least one second segment (74) of the suction elements (63, 67), and the at least one second segment (74) being offset or becoming offset relative to the first segment (68) in such a manner that a contact surface (69) of the first segment (68) contacts the spine (2) of the book block (1), while a contact surface (75) of the at least one second segment (74) is disposed at a distance from the spine (2) of the book block (1).

5. Method according to one of claims 1 to 3, **characterised in that** the backlining material (23) for the first portion (3) and the backlining material (33) for the at least one further portion (4) are supplied to the first conveying means (60) in an overlapping manner and/or the backlining material (43) for the second portion (5) and the backlining material (38) for the at least one further portion (6) are supplied to the second conveying means (64) in an overlapping manner.

6. Method according to one of claims 1 to 5, **characterised in that** during or after the application of portions (3, 4, 5, 6) of a backlining material (23, 33, 38, 43) to the spine (2) of a first book block (1) in the book production line (7), portions (3, 4, 5, 6) of a backlining material (23, 33, 38, 43) are also applied to the spine (2) of a further book block (1), the spine (2) of the further book block (1) having a different length (9) from the spine (2) of the first book block (1) and the conveying means (60, 64) being displaced relative to one another in the conveying direction (10') or in the opposite direction to the conveying direction (10') in such a manner that, after the completion of steps 1.3 and 1.4, the first portion (3) of the backlining material (23) and the second portion (5) of the backlining material (43) or the first portion (3) and at least one further portion (4) of the backlining material (23, 33) and the second portion (5) and at least one further portion (6) of the backlining material (43, 38) completely cover the spine (2) of the further book block (1) in an overlapping manner.

7. Device for applying portions (3, 4, 5, 6) of a backlining material (23, 33, 38, 43) to the spine (2) of a book block (1), comprising a conveying device (10) for transporting the book block (1) through a book production line (7) in a conveying direction (10'), a gluing device for applying an adhesive (8) to the spine (2) of the book block (1), at least one backlining station (16, 17) with at least one supply device (20, 30; 35, 40) for the backlining material (23, 33, 38, 43) and at least one cutting device (50, 55) for cutting the portions (3, 4, 5, 6) of the backlining material (23, 33, 38, 43) to length according to a thickness (19) of the spine (2) of the respective book block (1) and comprising at least one conveying means designed to apply the portions (3, 4, 5, 6) of the backlining material (23, 33, 38, 43) to the spine (2) of the book block (1) provided with adhesive (8), **characterised in that** the device is provided in sequence in the conveying direction (10') with a single gluing device (80) for applying the adhesive (8) to the spine (2) of the book block (1) over its entire length (9), a first conveying means (60) for applying a first portion (3) or a first portion (3) and at least one further portion (4) of the backlining material (23, 33) and at least one second conveying means (64) for applying at least one second portion (5) or a second portion (5) and at least one further portion (6) of the backlining material (38, 43) to the spine (2) of the book block (1) provided with adhesive (8) in an overlapping manner relative to the first portion (3) or relative to the first portion (3) and the at least one further portion (4).

8. Device according to claim 7, **characterised in that** the conveying means (60, 64) each have a suction element (63, 67) with a first and with at least one second segment (68, 74) for picking up, temporarily holding and depositing a respective portion (3, 4, 5, 6) of the backlining material (23, 33, 38, 43).

9. Device according to claim 8, **characterised in that** the first segment (68) has a first contact surface (69) for contacting the spine (2) of the book block (1) and the at least one second segment (74) has a second contact surface (75) for contacting the spine (2) of the book block (1), the at least one second segment (74) being displaceable relative to the first segment (68) in such a manner that the contact surface (69) of the first segment (68) contacts the spine (2) of the book block (1), while a contact surface (75) of the second segment (74) is disposed at a distance from the spine (2) of the book block (1).

10. Device according to claim 8 or claim 9, **characterised in that** an actuator (83) for displacing the at least one second segment (74) relative to the first segment (68) is arranged on each suction element (63, 67).

11. Device according to one of claims 8 to 10, **characterised in that** the suction element (63, 67) is arranged on the respective conveying means (60, 64) in such a manner that it can be exchanged for another suction element (63, 67) differing from the suction element (63, 67).

12. Device according to one of claims 8 to 11, **characterised in that** at least one first and/or second segment (68, 74) is arranged on the respective suction element (63, 67) in such a manner that it can be exchanged for another segment (68, 74) differing from the first and/or second segment (68, 74).

13. Device according to one of claims 7 to 12, **characterised in that** at least two supply devices (20, 30; 35, 40) for the backlining material (23, 33, 38, 43) are arranged upstream of the first conveying means (60) and/or upstream of the second conveying means (64) and are offset relative to one another in the conveying direction (10') in such a manner that the backlining material (23) for the first portion (3) and the backlining material (33) for the at least one further portion (4) can be supplied to the first conveying means (60) in an overlapping manner and/or the backlining material (43) for the second portion (5) and the backlining material (38) for the at least one further portion (6) can be supplied to the second conveying means (64) in an overlapping manner.

14. Device according to one of claims 7 to 13, **characterised in that** at least two backlining stations (16, 17) arranged one behind the other in the conveying direction (10') of the book block (1) through the book production line (7) form a joint tandem backlining station (15), each with at least one supply device (20, 30; 35, 40) for providing the portions (3, 4, 5, 6) of the backlining material (23, 33,38,43).

15. Device according to one of claims 7 to 14, **characterised in that** two supply devices (20, 30; 35, 40) for the backlining material (23, 33, 38, 43) are associated with each conveying means (60, 64), wherein the respective second supply device (30; 35) can be switched in by means of a machine control unit (87) depending on the format of the book block (1) to be provided with portions (3, 4, 5, 6) of a backlining material (23, 33, 38, 43).

16. Book production line comprising a device according to one of claims 7 to 15.

## Revendications

1. Procédé d'application de pièces (3, 4, 5, 6) d'un matériau (23, 33, 38, 43) de doublage contrecollé sur le dos (2) d'un corps d'ouvrage (1), dans lequel ledit corps d'ouvrage (1) est transporté dans une direction de convoyage (10'), sur une chaîne (7) de production de livres, et le dos (2) dudit corps d'ouvrage (1) est muni d'un adhésif (8), et
des pièces (3, 4, 5, 6) dudit matériau (23, 33, 38, 43) de doublage contrecollé sont appliquées en succession, à l'aide d'au moins un moyen convoyeur, sur ledit dos (2) du corps d'ouvrage (1) qui est muni dudit adhésif (8),
**caractérisé par le fait que**,
dans un premier temps, le dos (2) du corps d'ouvrage (1) est muni de l'adhésif (8) sur l'intégralité de sa longueur (9), en une unique opération de dépôt,
après quoi une première pièce (3), ou une première pièce (3) et au moins une pièce supplémentaire (4) du matériau (23, 33) de doublage contrecollé, puis au moins une deuxième pièce (5), ou une deuxième pièce (5) et au moins une pièce supplémentaire (6) dudit matériau (43, 38) de doublage contrecollé, sont appliquées avec chevauchement réciproque, respectivement par un premier moyen convoyeur (60) et par un second moyen convoyeur (64), sur ledit dos (2) du corps d'ouvrage (1) qui est muni dudit adhésif (8).

2. Procédé selon la revendication 1, **caractérisé par le fait que** les pièces (3, 4, 5, 6) du matériau (23, 33, 38, 43) de doublage contrecollé sont positionnées sur le dos (2) du corps d'ouvrage (1), par les moyens convoyeurs (60, 64), de façon telle que lesdites pièces (3, 4, 5, 6) au nombre minimal de deux, se chevauchant réciproquement, recouvrent l'intégralité du dos (2) dudit corps d'ouvrage (1).

3. Procédé selon la revendication 1 ou 2, **caractérisé par le fait qu'**une première pièce (3) du matériau (23) de doublage contrecollé et une deuxième pièce (5) dudit matériau (43) de doublage contrecollé sont appliquées, respectivement par le premier moyen convoyeur (60) et par le second moyen convoyeur (64), sur le dos (2) du corps d'ouvrage (1) muni de l'adhésif (8) ; sachant qu'entre ladite première pièce (3) et ladite deuxième pièce (5), au moins une pièce supplémentaire (4) du matériau (33) de doublage contrecollé est appliquée par ledit premier moyen convoyeur (60) sur le dos (2) dudit corps d'ouvrage (1), conjointement à ladite première pièce (3) et avec chevauchement par rapport à ladite première pièce (3), et/ou une pièce supplémentaire (6) dudit matériau (38) de doublage contrecollé est appliquée par ledit second moyen convoyeur (64) sur ledit dos (2) dudit corps d'ouvrage (1), conjointement à ladite deuxième pièce (5) et avec chevauchement par rapport à ladite deuxième pièce (5) ; sachant que chaque pièce (5, 6) dudit matériau (43, 38) de doublage contrecollé, devant être postérieurement appliquée sur le dos (2) du corps d'ouvrage (1), est appliquée avec chevauchement par rapport à une pièce (3, 4) déjà précédemment appliquée sur ledit dos (2) dudit corps d'ouvrage (1) ; et sachant que les pièces (3, 4, 5, 6), respectivement appliquées sur ledit dos (2) dudit corps d'ouvrage (1), recouvrent ce dernier sur l'intégralité de sa longueur (9).

4. Procédé selon l'une des revendications 1 à 3, **caractérisé par le fait que** les moyens convoyeurs (60, 64) sont pourvus d'au moins un élément respectif d'aspiration (63, 67) comprenant un premier segment (68) et au moins un second segment (74), la première pièce (3) du matériau (23) de doublage contrecollé et la deuxième pièce (5) dudit matériau (43) de doublage contrecollé étant appliquées, respectivement par le premier segment (68) du premier élément d'aspiration (63) et par le premier segment (68) du second élément d'aspiration (67), sur le dos (2) du corps d'ouvrage (1), tandis qu'aucune pièce supplémentaire (4, 6) dudit matériau (33, 38) de doublage contrecollé n'est appliquée sur ledit dos (2) dudit corps d'ouvrage (1) par le second segment (74) respectif, à présence minimale sur les éléments d'aspiration (63, 67); sachant que ledit second segment (74) à présence minimale est respectivement décalé ou fait l'objet d'un décalage tel, par rapport au premier segment (68), qu'une surface de contact (69) dudit premier segment (68) touche le dos (2) du corps d'ouvrage (1), cependant qu'une surface de contact (75) dudit second segment (74) à présence minimale est située à distance dudit dos (2) dudit corps d'ouvrage (1).

5. Procédé selon l'une des revendications 1 à 3, **caractérisé par le fait que** le matériau (23) de doublage contrecollé destiné à la première pièce (3), de même que le matériau (33) de doublage contrecollé destiné à la pièce supplémentaire (4) à présence minimale, sont délivrés avec chevauchement réciproque par rapport au premier moyen convoyeur (60), et/ou le matériau (43) de doublage contrecollé destiné à la deuxième pièce (5), de même que le matériau (38) de doublage contrecollé destiné à la pièce supplémentaire (6) à présence minimale, sont délivrés avec chevauchement réciproque par rapport au second moyen convoyeur (64).

6. Procédé selon l'une des revendications 1 à 5, **caractérisé par le fait que**, pendant ou après l'application de pièces (3, 4, 5, 6) d'un matériau (23, 33, 38, 43) de doublage contrecollé sur le dos (2) d'un premier corps d'ouvrage (1), sur la chaîne (7) de production de livres, des pièces (3, 4, 5, 6) d'un matériau (23, 33, 38, 43) de doublage contrecollé sont pareillement appliquées sur le dos (2) d'un autre corps d'ouvrage (1) ; sachant que le dos (2) dudit autre corps d'ouvrage (1) présente une longueur (9) différant de celle du dos (2) dudit premier corps d'ouvrage (1) ; et sachant que les moyens convoyeurs (60, 64) sont animés, dans la direction (10') du convoyage ou en sens inverse de cette dernière, de coulissements tels qu'après exécution des étapes 1.3 et 1.4, la première pièce (3) du matériau (23) de doublage contrecollé, ainsi que la deuxième pièce (5) dudit matériau (43) de doublage contrecollé, ou bien ladite première pièce (3) et au moins une pièce supplémentaire (4) dudit matériau (23, 33) de doublage contrecollé, de même que ladite deuxième pièce (5) et au moins une pièce supplémentaire (6) dudit matériau (43, 38) de doublage contrecollé, recouvrent l'intégralité du dos (2) dudit autre corps d'ouvrage (1) avec chevauchement réciproque.

7. Dispositif dévolu à l'application de pièces (3, 4, 5, 6) d'un matériau (23, 33, 38, 43) de doublage contrecollé sur le dos (2) d'un corps d'ouvrage (1), comprenant un appareil de convoyage (10) affecté au transport dudit corps d'ouvrage (1) à travers une chaîne (7) de production de livres, dans une direction de convoyage (10') ; un appareil d'encollage conçu pour déposer un adhésif (8) sur le dos (2) dudit corps d'ouvrage (1) ; au moins un poste (16, 17) de doublage contrecollé, équipé d'au moins un appareil (20, 30 ; 35, 40) de délivrance dudit matériau (23, 33, 38, 43) de doublage contrecollé, ainsi que d'au moins un appareil de sectionnement (50, 55) affecté à la mise à longueur desdites pièces (3, 4, 5, 6) dudit matériau (23, 33, 38, 43) de doublage contrecollé, d'une manière correspondant à une épaisseur (19) dudit dos (2) du corps d'ouvrage (1) considéré ; et au moins un moyen convoyeur réalisé pour appliquer lesdites pièces (3, 4, 5, 6) dudit matériau (23, 33, 38, 43) de doublage contrecollé sur ledit dos (2) dudit corps d'ouvrage (1) qui est pourvu d'adhésif (8), **caractérisé par le fait que** ledit dispositif inclut, avec agencement en succession dans la direction (10') du convoyage, un unique appareil d'encollage (80) conçu pour déposer l'adhésif (8) sur le dos (2) du corps d'ouvrage (1) et, sur l'intégralité de sa longueur (9), un premier moyen convoyeur (60) voué à l'application, sur le dos (2) du corps d'ouvrage (1) qui est pourvu d'adhésif (8), d'une première pièce (3) ou d'une première pièce (3) et d'au moins une pièce supplémentaire (4) du matériau (23, 33) de doublage contrecollé ; et au moins un second moyen convoyeur (64) voué à l'application sur ledit dos (2) dudit corps d'ouvrage (1) qui est pourvu d'adhésif (8), avec chevauchement par rapport à ladite première pièce (3) ou par rapport à ladite première pièce (3) et à ladite pièce supplémentaire (4) à présence minimale, d'au moins une deuxième pièce (5) ou d'une deuxième pièce (5) et d'au moins une pièce supplémentaire (6) dudit matériau (38, 43) de doublage contrecollé.

8. Dispositif selon la revendication 7, **caractérisé par le fait que** les moyens convoyeurs (60, 64) sont pourvus d'au moins un élément respectif d'aspiration (63, 67) comprenant un premier, et au moins un second segments (68, 74) en vue de la réception, de la retenue provisoire et de la distribution d'une pièce respective (3, 4, 5, 6) du matériau (23, 33, 38, 43) de doublage contrecollé.

9. Dispositif selon la revendication 8, **caractérisé par le fait que** le premier segment (68) comporte une première surface de contact (69) associée au dos (2) du corps d'ouvrage (1) et le second segment (74), à présence minimale, comporte une seconde surface de contact (75) associée audit dos (2) dudit corps d'ouvrage (1), ledit second segment (74) à présence minimale étant réalisé avec faculté de décalage, par rapport audit premier segment (68), de telle sorte que ladite surface de contact (69) dudit premier segment (68) touche le dos (2) du corps d'ouvrage (1), tandis qu'une surface de contact (75) dudit second segment (74) se trouve à distance dudit dos (2) dudit corps d'ouvrage (1).

10. Dispositif selon la revendication 8 ou 9, **caractérisé par le fait qu'**un actionneur respectif (83), affecté au décalage du second segment (74) à présence minimale, par rapport au premier segment (68), est installé sur l'élément d'aspiration (63, 67).

11. Dispositif selon l'une des revendications 8 à 10, **caractérisé par le fait que** l'élément d'aspiration (63, 67) est implanté, sur le moyen convoyeur (60, 64) considéré, avec faculté de remplacement par un autre élément d'aspiration (63, 67) distinct dudit élément d'aspiration (63, 67).

12. Dispositif selon l'une des revendications 8 à 11, **caractérisé par le fait qu'**au moins un premier et/ou un second segment(s) (68, 74) est (sont) implanté(s), sur l'élément d'aspiration (63, 67) considéré, avec faculté de remplacement par un autre segment (68, 74) distinct dudit (desdits) premier et/ou second segment(s) (68, 74).

13. Dispositif selon l'une des revendications 7 à 12, **caractérisé par le fait qu'**au moins deux appareils (20, 30 ; 35, 40) de délivrance du matériau (23, 33, 38, 43) de doublage contrecollé sont installés en amont du premier moyen convoyeur (60) et/ou en amont du second moyen convoyeur (64) et sont décalés l'un par rapport à l'autre, dans la direction (10') du convoyage, de façon telle que le matériau (23) de doublage contrecollé destiné à la première pièce (3), ainsi que le matériau (33) de doublage contrecollé destiné à la pièce supplémentaire (4) à présence minimale, puissent être délivrés audit premier moyen convoyeur (60) avec chevauchement réciproque ; et/ou que le matériau (43) de doublage contrecollé destiné à la deuxième pièce (5), ainsi que le matériau (38) de doublage contrecollé destiné à la pièce supplémentaire (6) à présence minimale, puissent être délivrés audit second moyen convoyeur (64) avec chevauchement réciproque.

14. Dispositif selon l'une des revendications 7 à 13, **caractérisé par le fait qu'**au moins deux postes (16, 17) de doublage contrecollé, placés en succession sur la chaîne (7) de production de livres dans la direction (10') du convoyage du corps d'ouvrage (1), forment un poste commun (15) de doublage contrecollé en tandem doté, respectivement, d'au moins un appareil de délivrance (20, 30 ; 35, 40) conçu pour fournir les pièces (3, 4, 5, 6) du matériau (23, 33, 38, 43) de doublage contrecollé.

15. Dispositif selon l'une des revendications 7 à 14, **caractérisé par le fait que** deux appareils respectifs (20, 30 ; 35, 40) de délivrance du matériau (23, 33, 38, 43) de doublage contrecollé sont associés aux moyens convoyeurs (60, 64), sachant que le second appareil de délivrance (30 ; 35) peut être activé à chaque fois, au moyen d'une commande machine (87), en fonction du format du corps d'ouvrage (1) devant être pourvu de pièces (3, 4, 5, 6) d'un matériau (23, 33, 38, 43) de doublage contrecollé.

16. Chaîne de production de livres, équipée d'un dispositif conforme à l'une des revendications 7 à 15.
